# EUROPÄISCHE PATENTSCHRIFT

(11) **EP 0 334 207 B1**
(45) Veröffentlichungstag und Bekanntmachung des Hinweises auf die Patenterteilung: **19.09.1990**
(21) Anmeldenummer: 89104706.0
(22) Anmeldetag: 16.03.1989
(51) Int. Cl.: B65D 5/06

(54) **Faltschachtel**
Folding box
Boîte pliante

(30) Priorität: 22.03.1988 DE 3809506
(43) Veröffentlichungstag der Anmeldung: 27.09.1989
(73) Patentinhaber: August Faller KG, D-79183 Waldkirch (DE)
(72) Erfinder: Heitele, Jürgen, D-7808 Waldkirch (DE); Grünwald, Herbert, D-7809 Gutach (DE)
(74) Vertreter: KOHLER SCHMID + PARTNER

(56) Entgegenhaltungen:
- FR-A- 1 028 741
- GB-A- 1 196 739
- US-A- 3 120 334

## Beschreibung

Die Erfindung bezieht sich auf eine Faltschachtel mit zwischen zwei einander benachbarten, einschwenkbaren Decklaschen angeordneten Seitenlaschen mit seitlichen Faltecken, wobei die Faltecken über beide Decklaschen einfaltbar sind.

Bei einer bekannten Schachtel (GB-PS 1 202 565) werden die Faltecken unter die beiden Decklaschen auf die Seitenlaschen eingeschlagen. Dadurch läßt sich die schmale Seite der Faltschachtel nicht abdichten, weil längs des Randes der Faltecke bei aufgeklebter oberer Decklasche ein Zwischenraum entsteht, durch den Staub ein- oder ausdringen kann.

Bei Faltschachteln nach der US-PS 3 120 334 sind nur jeweils zwei statt vier Faltecken pro Grund- bzw. Deckfläche vorhanden.

An den Ecken, an denen die Faltecken fehlen, kann daher kein staubdichter Verschluß garantiert werden.

Die Faltschachtel nach der GB-PS 2 017 641 weist zwar eine Faltecke an jeder Ecke der Faltschachtel auf. In diesem Falle sind jedoch die Faltecken zwar über die untere Decklasche, aber immer noch unter die obere Decklasche eingeschlagen, so daß die Undichtheit längs des Randes dieser Faltecke nicht behoben ist. Die obere Decklasche kann nicht so abgebogen werden, daß die Unterseite der Decklasche immer dicht an den Stirnflächen der Ränder der Faltecken anliegt. Auch bei großen Faltecken ist eine Staubdichtigkeit nicht gegeben. Die bekannten Faltschachteln eignen sich daher nicht zur Aufbewahrung und Versendung von staubförmigen Medien, beispielsweise losem Pulver. Dieses muß vielmehr in staubdicht verschlossenen Beuteln in diese Schachteln eingebracht werden, damit es in der Schachtel transportiert werden kann. Bei diesen bekannten Faltschachteln kann aber auch in der Umgebung vorhandener Staub durch die Ritzen des Verschlusses hindurch in das Innere der Faltschachtel gelangen.

Eine Faltschachtel der eingangs genannten Art ist mit der FR-A 1 028 741 bekannt geworden. Diese Faltschachtel weist zwar seitliche einfaltbare Faltecken auf, jedoch bieten diese Faltecken durch das ausschließliche Einfalten keine Gewähr für eine staubdichte Verpackung. Außerdem tragen die Seitenlaschen durch die hohen Faltecken bei eingefaltetem Verschluß sehr auf.

Der Erfinder hat sich die Aufgabe gestellt, eine Faltschachtel zu entwickeln, die einen staubdichten Verschluß aufweist.

Diese Aufgabe wird gemäß der Erfindung dadurch gelöst, daß auf den den Decklaschen benachbarten Seitenlaschen Leim in Form eines Streifens auf der Innenseite und in der Nähe ihrer Biegelinie aufgetragen ist und daß dieser Leimstreifen auch die Außenseite der eingefalteten Faltecken bedeckt. Dadurch wird erreicht, daß die sonst schwer abzudichtende Ecke der Faltschachtel dicht wird und die Lasche und die Faltecke beim Aufkleben auf der darunterliegenden, quer zu ihr eingeklappten Lasche fest haftet. Unter Leimstreifen ist dabei auch ein heißlaufestschweißender Materialstreifen zu verstehen.

Bei einer Ausführungsform der Erfindung weist mindestens eine Decklasche an ihrem seitlichen Rand an ihren oberen, freien Rand anschließend einen Rücksprung (Versatz) auf. In dem freien Raum, der durch die Zurücksetzung des Randes an dieser Stelle erzielt worden ist, kann sich die untere Decklasche eng an die Anlenkung der Seitenlasche anschmiegen. Befindet sich der Rücksprung an der oberen Decklasche, so erleichtert dieser Rücksprung das Einfalten der oberen Decklasche bei eingefalteter Faltecke. Dieser Rücksprung kann, insbesondere an der oberen Decklasche bei Ausführungsformen der Erfindung auch an die Biegelinie der Decklasche anschließend vorgesehen sein, über die die Decklasche mit der Seitenwand der Schachtel verbunden ist.

Bei einer Ausführungsform der Erfindung weist die Faltecke die Form eines gleichschenkligen, rechtwinkligen Dreiecks auf, an dessen langer Seite die Biegelinie geritzt ist. Dies hat den Vorteil, daß die Faltecke nach dem Faltvorgang flach und ohne Wulstbildung an der Seitenlasche anliegt. Das Ritzen dieser Biegelinie ist im vorliegenden Falle nicht nachteilig, weil zuerst mindestens eine Decklasche und erst dann eine Seitenlasche eingefaltet wird.

Bei Ausführungsfo_{F}men der Erfindung weisen die Decklaschen außer dem erwähnten Versatz eine etwa rechteckige Form auf. Die Form der Seitenlaschen kann beliebig sein, lediglich im Bereich der Faltecke sollten sie eine Biegelinie aufweisen, die in einem Winkel von 45_{°} zu der Biegelinie verläuft, um die die Seitenlasche geklappt werden kann.

Die Faltschachtel kann aus Kartonmaterial oder aus Kunststoff-Aluminiumverbundmaterial mit unterschiedlichen Sperreigenschaften bestehen, insbesondere aus kunststoffbeschichtetem Kartonmaterial. Im letzteren Falle können die Laschen auch durch Heißluftverschweißung miteinander verbunden sein.

Befindet sich ein Klebstoffstreifen an dem oberen Rand der rechteckigen Decklasche und entlang des unteren Randes der sich verjüngenden Seitenlasche, so wird ein besonders günstiger staubdichter Verschluß erzielt. Der staubdichte Verschluß kann gleichermaßen oben und/oder unten an dem aufgestellten Schachtelzuschnitt vorgenommen sein.

Weitere Merkmale ergeben sich aus den abhängigen Ansprüchen und aus der folgenden Beschreibung einer Ausführungsform in Verbindung mit der Zeichnung. Die einzelnen Merkmale zu können je für sich oder zu mehreren bei Ausführungsformen der Erfindung verwirklicht sein.
Fig. 1 zeigt eine Draufsicht auf den flachliegenden Schachtelzuschnitt;
Fig. 2 zeigt die aufgestellte Faltschachtel nach dem Einschlagen der unteren Decklasche;
Fig. 3 zeigt die aufgestellte Schachtel mit eingeschlagenen Decklaschen und noch hochgestellten Seitenlaschen.

Bei der in der Zeichnung dargestellten Ausführungsform der Erfindung ist in Fig. 1 die obere Hälfte einer flachliegenden Faltschachtel mit geklebter Längsnaht 1 dargestellt. Eine seitliche Wand 4 der Faltschachtel weist eine seitlich angeordnete Lasche 3 auf, auf die eine vordere Wand 2 aufgeklebt ist. Mit der vorderen Wand 2 ist über eine Biegelinie 5 eine etwa rechteckige Decklasche 6 verbunden, und über eine Biegelinie 7 ist eine Seitenlasche 8 mit der Seitenwand 4 verbunden. Die Seitenwand 4 setzt sich über die Biegelinie 7 hinaus nach oben fort, ihr oberer Rand 9 erstreckt sich etwa ein Drittel der Höhe der Lasche 8 über die Biegelinie 7 hinaus nach oben. Dieser Rand soll relativ kurz sein, damit er nach dem Falten über seine ganze Länge hinweg und damit die gesamte Faltecke 14 von der Maschine mit Leim benetzt werden kann. In diesem nach oben vorstehenden Teil der Seitenwand 4 befindet sich in Verlängerung der Randlinie 11 der Seitenlasche 8 eine Biegelinie 13, die eine Faltecke 14 abgrenzt, die durch die Biegelinie 13, 1 und den oberen Rand 9 der Seitenwand 4 gebildet ist. Die Biegelinie 13 kann auch geritzt sein. Dadurch wird gewährleistet, daß die Faltecke 14 nach dem Faltvorgang flach und ohne Wulstbildung zwischen den Laschen liegt.

Nach dem Ausstanzen des Kartonzuschnittes wird die an die Seitenwand 4 angrenzende Lasche 3 mit der Innenseite der Schachtelwand 2 verklebt und in dieser Form dem Betrieb zugeführt, der die Faltschachtel abfüllt. In dem Betrieb wird dann die Faltschachtel aufgestellt und sowohl der Boden- als auch der Deckelverschluß folgendermaßen hergestellt. Zunächst wird die untere Decklasche 6 eingeschlagen (Fig. 2). Hierauf wird der Klebstoff in Form eines Streifens 16 in der Nähe ihres oberen Randes auf die obere Decklasche 17 aufgetragen und diese Lasche ebenfalls eingeschlagen, wobei sie mit der unteren Decklasche 6 verklebt. Bei dem Einschlagen der Decklaschen 6 und 17 legen sich die Faltecken 14 an die Innenfläche der Seitenlasche 8 und 19 an (Fig. 3). Auf die Innenfläche der zuvor etwas abgespreizten Seitenlaschen 8 und 19 und auf die Außenflächen der an diesen anliegenden Faltecken 14 wird dann ein an die Biegelinie 7 angrenzender Klebstoffstreifen 20 aufgetragen. Werden die Seitenlaschen 8 und 19 dann eingeschlagen, so legen sie sich auf die Außenfläche der oberen Decklasche 17 an und der auf die Seitenlasche und die äußere Fläche der Faltecke aufgebrachte Klebstoffstreifen 20 verklebt auch die Seitenlaschen 8, 19 staubdicht mit der Decklasche 17.

Die untere Decklasche 6 und/oder die obere Decklasche 17 weist an ihrem in Verlängerung der Längsnaht 1 verlaufenden seitlichen Rand 21 an ihren in Fig. 1 oberen freien Rand 22 anschließend einen kleinen Ausschnitt 23 (Versatz) auf. Die Decklasche 6 kann sich daher eng an die Anlenkung der Seitenlasche 8 anschmiegen. Dadurch ist nach dem Umfalten der Seitenlasche die Faltschachtel schon mittels eines Leimpunktes rieseldicht.

Die Seitenlasche 8 kann im Bereich oberhalb der Faltecke 14 in Form und Größe variabel sein. Dieser Teil hat keinen Einfluß auf die Funktion der Staubdichtigkeit. Sie muß sich dort nicht mehr weiter verjüngen. Als Abschluß dieser Lasche 8 kann jede beliebige Größe und Form gewählt werden. Um genügend Platz für den Klebestreifen 20 zu bieten, weist sie bei Ausführungsformen der Erfindung eine Höhe von mindestens 10 mm auf. Die Länge der Kante 9 kann bei Ausführungsformen der Erfindung ca. 7 mm betragen.

Bei Einsatz eines kunststoffbeschichteten Kartonmaterials läßt sich auch die Technik der Heißluftverschweißung anwenden. Aufgrund der guten Dichteigenschaften der erfindungsgemäßen Faltschachtel kann diese für pulverförmige Produkte und auch für pastöse Produkte verwendet werden. Die erfindungsgemäße Faltschachtel kann auf herkömmlichen Aufrichte- und Kartonierautomaten ohne besondere Probleme verarbeitet werden.

## Patentansprüche

1. Faltschachtel mit zwischen zwei einander benachbarten, einschwenkbaren Decklaschen (6, 17) angeordneten Seitenlaschen (8, 19) mit seitlichen Faltecken (14), wobei die Faltecken (14) über beide Decklaschen (6, 17) einfaltbar sind, dadurch gekennzeichnet, daß auf den den Decklaschen (6, 17) benachbarten Seitenlaschen (8, 19) Leim in Form eines Streifens (20) auf der Innenseite und in der Nähe ihrer Biegelinie (7) aufgetragen ist und daß dieser Leimstreifen (20) auch die Außenseite der eingefalteten Faltecken (14) bedeckt.

2. Faltschachtel nach Anspruch 1, dadurch gekennzeichnet, daß mindestens eine Decklasche (6, 17) an ihrem seitlichen Rand (21) an ihren oberen, freien Rand (22) anschließend einen Rücksprung (Versatz 23) aufweist.

3. Faltschachtel nach Anspruch 1 oder 2, dadurch gekennzeichnet, daß die Faltecke (14) die Form eines gleichschenkligen, rechtwinkligen Dreiecks aufweist, an dessen langer Seite die Biegelinie (13) geritzt ist.

4. Faltschachtel nach einem der vorhergehenden Ansprüche, dadurch gekennzeichnet, daß die Decklaschen außer dem Versatz (23) eine etwa rechteckige Form aufweisen.

5. Faltschachtel nach einem der vorhergehenden Ansprüche, dadurch gekennzeichnet, daß die Höhe der Faltecke (14) mit der Höhe des Klebstoffstreifens (20) auf der Seitenlasche (8, 19) übereinstimmt.

6. Faltschachtel nach einem der vorhergehenden Ansprüche, dadurch gekennzeichnet, daß sich die Faltecken (14) über einen Teil der Höhe der Seitenlaschen (8, 19), insbesondere ein Drittel deren Höhe, erstrecken.

## Claims

1. Folding box with two side flaps (8, 19) with lateral, folding edges (14) arranged between adjacent cover flaps (6, 17) which can be swung in and the folding corners (14) can be folded in over two cover flaps (6 17), characterized in that glue is applied in the form of a strip (20) to the inside and in the vicinity of the bending line (7) to the side flaps (8, 19) adjacent to the cover flaps (6, 17) and that said glue strip (20) also covers the outside of the folded in folding corners (14).

2. Folding box according to claim 1, characterized in that at least one cover flap (6, 17) has on its lateral edge (21) a set-back (offset) (23) connected to its upper, free edge (22).

3. Folding box according to claims 1 or 2, characterized in that the folding corner (14) is shaped like an isosceles, right-angled triangle, on whose long side is scratched the bending line (13).

4. Folding box according to one of the preceding claims, characterized in that, apart from the offset (23), the cover flaps have a roughly rectangular shape.

5. Folding box according to one of the preceding claims, characterized in that the height of the folding corner (14) coincides with the height of the adhesive strip (20) on the side flap (8, 19).

6. Folding box according to one of the preceding claims, characterized in that the folding corners (14) extend over part of the height of the side flaps (8, 19) and in particular over a third of the height thereof.

## Revendications

1. Boîte pliable comprenant des languettes latérales (8, 19), qui sont agencées entre deux languettes de recouvrement (6, 17) mutuellement adjacentes et rabattables et qui présentent des coins repliables latéraux (14), ceux-ci (14) étant repliables au-dessus des deux languettes de recouvrement (6, 17), caractérisée en ce qu'il est appliqué sur les languettes latérales (8, 19), qui sont adjacentes aux languettes de recouvrement (6, 17), de la colle sous la forme d'une bande (20) sur le côté intérieur et à proximité de leur ligne de pliage (7) et en ce que cette bande de colle (20) recouvre également le côté extérieur des coins repliables repliés (14).

2. Boîte pliable suivant la revendication 1, caractérisée en ce que au moins une languette de recouvrement (6, 17) présente à son bord latéral (21) et à son bord supérieur et libre (22) un épaulement (un décalage 23) s'y rattachant.

3. Boîte pliable suivant la revendication 1 ou 2, caractérisée en ce que le coin repliable (14) présente la forme d'un triangle isocèle et à angle droit sur le long côté duquel la ligne de pliabe (16) est incisée.

4. Boîte pliable suivant l'une des revendications précédentes, caractérisée en ce que les languettes de recouvrement présentent à l'extérieur du décalage (23) une forme approximativement rectangulaire.

5. Boîte pliable suivant l'une des revendications précédentes, caractérisée en ce que la hauteur du coin repliable (14) correspond à la hauteur de la bande de colle (20) sur la languette latérale (8, 19).

6. Boîte pliable suivant l'une des revendications précédentes, caractérisée en ce que les coins repliables (14) s'étendent sur une partie de la hauteur des languettes latérales (8, 19), en particulier un tiers de leur hauteur.
